# FASCICULE DE BREVET EUROPEEN

(11) **EP 2 791 616 B1**
(45) Date de publication et mention de la délivrance du brevet: **09.03.2016**
(21) Numéro de dépôt: 12813928.4
(22) Date de dépôt: 14.12.2012
(51) Int. Cl.: F42B 25/00, F42C 19/08

(54) **Munition, chargement pour une telle munition et procédé de fabrication d'une telle munition**
Munition, Ladung für eine solche Munition und Verfahren zur Herstellung einer solchen Munition
Munition, charge for such a munition, and method of manufacturing such a munition

(30) Priorité: 14.12.2011 FR 1161638
(43) Date de publication de la demande: 22.10.2014
(73) Titulaire: Eurenco, 75009 Paris (FR)
(72) Inventeur: MARCHAIS, Marie, 92100 Boulogne Billancourt (FR); BOUCHET, Olivier, F-84450 Jonquerettes (FR); NOUGUEZ, Bruno, F-94800 Villejuif (FR)
(74) Mandataire: Henrich, Christel
(86) Numéro de dépôt international: PCT/FR2012/052941
(87) Numéro de publication internationale: WO 2013/088090

(56) Documents cités:
- EP-A2- 2 048 470
- WO-A2-2008/118235
- DE-B3- 4 211 821

## Description

La présente invention concerne une munition, notamment une bombe et plus particulièrement une bombe aérienne, du type comprenant un corps allongé abritant une charge explosive et une charge inerte, et un dispositif de mise à feu. La présente invention concerne également un chargement adapté à une telle munition et un procédé de fabrication d'une telle munition.

Une munition du type précité est généralement destinée à être raccordée à une plateforme d'emport, notamment d'un aéronef. Le moment d'inertie, l'aérodynamisme et les volumes d'une telle munition sont dimensionnés pour répondre à un cahier des charges précis.

L'intégration d'une munition sur une plateforme d'emport étant extrêmement complexe et coûteuse, il est souhaitable que les améliorations qui lui sont apportées modifient au minimum ses caractéristiques aérodynamiques et balistiques ainsi que son architecture, par rapport aux munitions usuelles.

Les armes aériennes sont aujourd'hui principalement utilisées en vue d'atteindre avec précision des cibles au sol tels que des bunkers, des véhicules blindés, etc.

Lorsque ces cibles sont positionnées en milieu urbain, il est souhaitable de limiter les éventuels effets collatéraux des munitions, en orientant l'effet de souffle ainsi que les éclats engendrés par leur détonation, en direction des cibles visées.

Une solution pour réduire ces effets collatéraux passe par la réduction de la masse totale d'explosif contenu dans la munition. Par le passé, on a ainsi développé des munitions dans lesquelles un matériau inerte vient remplacer, à l'intérieur de la munition, une partie de l'explosif. Le matériau inerte utilisé a généralement une densité voisine de celle de l'explosif. La demande de brevet WO 2008/118235 notamment, qui forme un point de départ pour le préambule de la revendication 1, décrit une munition aérienne à effets collatéraux réduits dans laquelle la paroi interne du corps est revêtue d'un matériau inerte de compensation de masse et la charge explosive occupe le volume restant du corps de la munition, tout en étant en contact avec le dispositif de mise à feu.

Cette configuration ne permet pas de réduire les effets collatéraux de la munition de façon satisfaisante. Elle nécessite par ailleurs d'enduire la paroi interne du corps de la munition avec le matériau inerte, avant d'introduire la charge explosive. Le procédé de fabrication de cette munition est donc complexe et coûteux.

L'homme du métier est donc toujours à la recherche d'une munition, notamment une munition aérienne, permettant de réduire de manière efficace les effets collatéraux, de fabrication aisée, et conservant néanmoins les principales caractéristiques architecturales, de masse et balistique des munitions connues.

L'objectif de la présente invention est de fournir une nouvelle munition remplissant ces conditions.

Cet objectif est atteint au moyen d'une munition du type précité, dans laquelle la charge inerte est interposée entre le dispositif de mise à feu et ladite charge explosive, et qui comprend en outre au moins une unité de transmission pyrotechnique munie d'une rallonge pyrotechnique, ladite unité de transmission pyrotechnique couplant la charge explosive au dispositif de mise à feu, pour permettre la mise en détonation de ladite charge explosive sous l'action du dispositif de mise à feu.

Dans la présente demande, on entend par unité de transmission pyrotechnique tout élément propre à propager une détonation initiée par le dispositif de mise à feu jusqu'à la charge explosive, bien que celle-ci soit positionnée à distance dudit dispositif de mise à feu.

Par ailleurs, on entend par rallonge pyrotechnique tout élément adapté à transmettre une onde de détonation, issue initialement du dispositif de mise à feu, sans modifier ladite onde de détonation, et notamment son amplitude surfacique, son intensité (ou sa puissance), ou sa forme.

Généralement, une rallonge pyrotechnique est un élément allongé, c'est-à-dire plus long que large, rigide ou souple, de section sensiblement constante.

De préférence, la rallonge pyrotechnique comprend un composé explosif de composition homogène, identique ou différente de celle de la charge explosive. De manière plus préférentielle, la rallonge pyrotechnique comprend un seul composé explosif de composition homogène, notamment monolithique. De manière encore plus préférentielle, l'unité de transmission pyrotechnique comprend un seul composé explosif de composition homogène, de préférence monolithique.

De préférence, la rallonge pyrotechnique présente une dimension radiale maximale sensiblement inférieure au diamètre maximal de la munition, de préférence au moins 5 fois inférieure à ce diamètre, et encore plus préférentiellement au moins 20 fois inférieure à ce diamètre.

Le but de la présente invention est, comme indiqué précédemment, de fournir une munition permettant de réduire efficacement les effets collatéraux, sans modifier les caractéristiques architecturales, de masse et balistique des munitions connues. Selon l'invention, une telle munition est obtenue en réduisant le volume de charge explosive contenu dans une munition de configuration classique et en positionnant ladite charge explosive à l'endroit de la munition le plus approprié, notamment son extrémité avant, tout en conservant le dispositif de mise à feu à l'arrière de la munition, la charge inerte étant positionnée entre la charge explosive et le dispositif de mise à feu.

Comme elle comprend les mêmes éléments qu'une munition standard (charge explosive, charge inerte, dispositif de mise à feu), qui sont simplement agencés de manière différente, la munition selon l'invention présente la même masse, le même centre de gravité et les mêmes moments d'inertie qu'une munition standard, garantissant une parfaite interchangeabilité (raccordement possible aux mêmes emports, compatibilité avec les kits et logique de guidage connus, etc.).

L'invention permet de « doser » à volonté, par construction, la puissance de la munition, pour une taille standard et interchangeable de munition.

L'objectif étant de limiter le volume de matériau explosif à l'intérieur de la munition, on comprend que l'unité de transmission pyrotechnique présentera, de préférence, un volume le plus limité possible.

La rallonge pyrotechnique qui forme la partie la plus longue de l'unité de transmission pyrotechnique, a, en particulier, un volume et donc une dimension radiale ou largeur la plus limitée possible.
De préférence, la rallonge pyrotechnique est plus longue que large, et notamment au moins 10 fois plus longue que large, de préférence au moins 20 fois plus longue que large.

Selon une disposition avantageuse, la longueur de la rallonge pyrotechnique est au moins égale à 1/2 fois, de préférence au moins 2/3 fois la longueur totale de la munition.

Comme indiqué précédemment, selon un aspect avantageux de la présente invention, le dispositif de mise à feu est disposé à l'extrémité arrière de la munition, et la charge explosive est disposée à son extrémité avant.

Dans la présente demande, on désigne par extrémité avant de la munition celle orientée dans le sens du mouvement de ladite munition, et par extrémité arrière, son extrémité opposée dans la direction axiale.

Du fait du positionnement de la charge explosive à l'avant de la munition, l'effet de souffle et les éclats résultants de la détonation sont dirigés de façon privilégiée vers l'avant, c'est-à-dire vers la cible, et les effets collatéraux vers l'arrière de la munition sont considérablement réduits.

Selon un exemple de réalisation avantageux, l'unité de transmission pyrotechnique comprend en outre un premier relais d'amorçage couplant ladite rallonge pyrotechnique à la charge explosive.

Dans la présente demande, on entend par relais d'amorçage (en anglais « booster ») tout dispositif d'amorçage adapté à transmettre une onde de détonation en modifiant l'amplitude surfacique et/ou l'intensité et/ou la forme de cette onde.

Le relais d'amorçage peut par exemple servir à augmenter la surface de l'onde de détonation transmise à la charge explosive, lorsque la rallonge pyrotechnique présente un diamètre inférieur au diamètre critique de la charge explosive (i.e. le diamètre en-deçà duquel la détonation de la charge ne peut avoir lieu). Le relais d'amorçage aura alors une forme évasée en direction de la charge explosive, son diamètre maximal étant supérieur au diamètre critique de ladite charge.

Un exemple de relais d'amorçage est connu de la demande de brevet canadien CA 2 066 139. Cette demande décrit une munition comprenant une charge explosive peu sensible, nécessitant l'interposition d'un relais d'amorçage entre ladite charge explosive et le dispositif de mise à feu afin, d'une part, que le diamètre de l'onde transmise à la charge explosive soit supérieur au diamètre critique permettant la détonation de ladite charge, et, d'autre part, que la puissance de l'onde de détonation soit suffisamment importante. Pour augmenter le diamètre de l'onde de détonation, le relais d'amorçage est muni d'un générateur d'ondes annulaires comprenant une calotte conique. Pour augmenter la puissance de l'onde de détonation, le relais d'amorçage comprend en outre un générateur bi-explosifs de type connu.

Selon un autre exemple, l'unité de transmission pyrotechnique comprend un premier relais d'amorçage couplé à la charge explosive, un second relais d'amorçage couplé au dispositif de mise à feu, et une rallonge pyrotechnique couplant lesdits relais d'amorçage.

Selon une disposition avantageuse de l'invention, l'unité de transmission pyrotechnique est au moins partiellement noyée dans la charge inerte.

Selon une autre disposition avantageuse, la charge explosive, la charge inerte et le dispositif de mise à feu sont situés, dans cet ordre, l'un à la suite de l'autre à l'intérieur du corps de la munition, dans la direction axiale de ce corps, la charge explosive étant la plus proche de l'avant de la munition.

Selon un exemple de réalisation de l'invention, l'interface entre la charge explosive et la charge inerte s'étend sensiblement perpendiculairement à l'axe du corps. La charge explosive et la charge inerte ne sont donc pas superposées en direction radiale. De préférence, la charge explosive s'étend sensiblement sur tout un diamètre du corps.

Dans la présente demande, on dira que deux éléments sont couplés lorsque la mise en détonation de l'un entraîne la mise en détonation du second.

Comme indiqué précédemment, le couplage entre le dispositif de mise à feu et la charge explosive est réalisé grâce à l'unité de transmission pyrotechnique, qui est couplée à chacun d'entre eux. Les couplages entre l'unité de transmission pyrotechnique et le dispositif de mise à feu ou la charge explosive peuvent se faire ou non à distance.

Ainsi, selon un exemple de réalisation, l'unité de transmission pyrotechnique et la charge explosive sont reliées l'une à l'autre. Dans ce cas, l'unité de transmission pyrotechnique et la charge explosive peuvent être reliées l'une à l'autre par l'intermédiaire d'une couche d'adhésif. Comme variante, elle peut être simplement en appui contre une surface de la charge explosive. Elle peut encore être partiellement noyée dans celle-ci.

Selon un autre exemple, l'unité de transmission pyrotechnique est séparée de la charge explosive par une couche d'un matériau inerte, notamment un matériau inerte formant partie de la charge inerte. De façon générale, l'épaisseur de cette couche doit être dimensionnée pour que la détonation issue de l'unité de transmission pyrotechnique puisse se propager par influence à la charge explosive. Avantageusement, la couche de matériau inerte est une couche fine, typiquement inférieure ou égale à 30mm.

Selon un autre exemple, la charge explosive et le composé explosif contenu dans l'unité de transmission pyrotechnique forment un ensemble monolithique de composition homogène.

Avantageusement, la munition comprend au moins deux unités de transmission pyrotechnique espacées l'une de l'autre. De manière plus générale, la multiplication des unités de transmission pyrotechnique permet de fiabiliser le transfert de la détonation initiale du dispositif de mise à feu qui peut, par construction, ne pas être parfaitement axisymétrique.

Selon un exemple, l'unité de transmission pyrotechnique comprend un tube rigide ou souple, rectiligne ou non, contenant un composé explosif. Notamment, l'unité de transmission pyrotechnique peut comprendre un cordon détonant souple tel que décrit par exemple dans la demande de brevet WO9104235. L'unité de transmission pyrotechnique peut également comprendre un tube comprenant une charge explosive granulaire (de type RDX ou HMX) ou un explosif comprimé (de type hexocire) ou encore un explosif composite à liant réticulé (de type HMX ou RDX/liant polyuréthane). Le tube peut être en matière plastique ou en métal.

Selon un autre exemple, l'unité de transmission pyrotechnique comprend un cordon rigide de forme quelconque réalisé dans un composé explosif, ledit cordon pouvant être nu ou recouvert d'un lieur. En particulier, un tel cordon constitue tout ou partie de la rallonge pyrotechnique.

Avantageusement, pour permettre une transmission efficace de la détonation, la section de l'unité de transmission pyrotechnique augmente à son extrémité connectée à la charge explosive. Elle est par exemple évasée vers son extrémité, ou elle comporte une portion d'extrémité tubulaire de section augmentée.

La présente invention concerne également un chargement adapté à être intégré à une munition telle que définie ci-dessus, comprenant une charge explosive et une charge inerte, et comprenant en outre au moins une unité de transmission pyrotechnique munie d'une rallonge pyrotechnique, ladite unité de transmission pyrotechnique étant adaptée à transmettre à ladite charge explosive une détonation initiée à distance, du côté de la charge inerte opposé à ladite charge explosive.

Selon un aspect avantageux, l'unité de transmission pyrotechnique, et en particulier ladite rallonge pyrotechnique, est au moins en partie noyée dans la charge inerte.

Selon un exemple de réalisation, le chargement comprend en outre une gaine adaptée à recevoir le dispositif de mise à feu propre à initier la détonation, la charge inerte étant interposée entre la charge explosive et ladite gaine.

Selon un autre exemple, l'unité de transmission pyrotechnique , et en particulier ladite rallonge pyrotechnique, est reliée à la charge explosive et/ou à ladite gaine par contact.

Selon un autre exemple, l'unité de transmission pyrotechnique est couplée à la charge explosive et/ou à ladite gaine par l'intermédiaire d'une couche de matériau inerte, notamment un matériau inerte formant partie de la charge inerte.

La présente invention concerne également un procédé de fabrication d'une munition, comprenant au moins les étapes suivantes :
a) on fournit un corps creux allongé comportant une ouverture d'introduction à l'une de ses extrémités,
b) on introduit dans le corps une charge explosive, une charge inerte et au moins une unité de transmission pyrotechnique munie d'une rallonge pyrotechnique, de sorte que l'unité de transmission pyrotechnique soit couplée à la charge explosive, et
c) on couple l'unité de transmission pyrotechnique à un dispositif de mise à feu,
   la charge inerte étant alors interposée entre le dispositif de mise à feu et ladite charge explosive, et l'unité de transmission pyrotechnique permettant la mise en détonation de ladite charge explosive sous l'action du dispositif de mise à feu.

Selon un exemple de mise en oeuvre du procédé, la charge explosive est introduite à l'intérieur du corps dans un état non solidifié, puis elle y est solidifiée.

Par exemple, la charge explosive est introduite à l'intérieur du corps sous la forme d'un composé explosif pâteux contenant un liant réticulable et son réticulant. Dans ce cas, le composé explosif pâteux se solidifie par réticulation dudit liant.

Selon un autre exemple, la charge explosive est introduite à l'intérieur du corps sous la forme d'un composé explosif fondu. Dans ce cas, le composé explosif se solidifie par abaissement de la température.

Selon encore un autre exemple, la charge explosive est introduite à l'intérieur du corps sous la forme d'un bloc monolithique de géométrie adaptée.

Selon un exemple de mise en oeuvre du procédé, la charge inerte est introduite à l'intérieur du corps dans un état non-solidifié, puis elle y est solidifiée.

Selon un autre exemple, la charge inerte est insérée à l'intérieur du corps sous la forme d'un bloc monolithique de géométrie adaptée.

Selon un exemple de mise en oeuvre du procédé, à l'étape b), la charge explosive est introduite dans le corps dans un premier temps, l'unité de transmission pyrotechnique est introduite dans le corps et couplée avec ladite charge explosive dans un second temps, et la charge inerte est introduite dans le corps dans un troisième temps.

Dans ce cas de figure, la charge inerte est généralement introduite dans le corps dans un état non solidifié, de sorte qu'elle enrobe l'unité de transmission pyrotechnique, et en particulier ladite rallonge pyrotechnique.

Selon un exemple, l'unité de transmission pyrotechnique est en partie noyée dans la charge explosive lorsque celle-ci est encore à l'état non solidifié.

Selon un exemple, l'unité de transmission pyrotechnique est reliée à la charge explosive par collage. Elle peut aussi être simplement en contact avec celle-ci, sans être collée.

Selon un autre exemple de mise en oeuvre, à l'étape b), la charge explosive et la charge inerte sont introduites à l'intérieur du corps dans un premier temps, puis l'unité de transmission pyrotechnique est introduite dans le corps dans un second temps.

Dans ce cas de figure également, la charge inerte est généralement introduite dans le corps à l'état pâteux. L'unité de transmission pyrotechnique est alors plongée dans la masse non solidifiée de matériau inerte, jusqu'à se retrouver au voisinage ou au contact de la charge explosive.

Selon un autre exemple de mise en oeuvre du procédé, au cours de l'étape b), on introduit et on positionne un tube vide à l'intérieur du corps, de sorte que son extrémité atteigne le volume prévu pour la charge explosive, on coule par ledit tube un composé explosif à l'état pâteux, jusqu'à remplir le volume prévu pour la charge explosive et le volume intérieur du tube, on solidifie le composé explosif, puis on introduit la charge inerte à l'intérieur du corps de la munition.

Selon un exemple, le tube est retiré après solidification de l'explosif. Dans ce cas, le barreau d'explosif moulé dans le tube constitue tout ou partie de l'unité de transmission pyrotechnique, et ledit barreau d'explosif forme notamment la rallonge pyrotechnique.

Selon un autre exemple, le tube est conservé à l'intérieur du corps après solidification, le tube rempli de composé explosif constituant tout ou partie de l'unité de transmission pyrotechnique, et ledit tube rempli forme notamment la rallonge pyrotechnique.

Selon un autre exemple de mise en oeuvre du procédé, la charge explosive et l'unité de transmission pyrotechnique forment un ensemble préformé qui est introduit à l'intérieur du corps.

Selon un exemple, la charge explosive et le composé explosif contenu dans l'unité de transmission pyrotechnique forment un ensemble monolithique de composition homogène.

Selon un exemple, après avoir été introduite à l'intérieur du corps et avant l'introduction de la charge inerte, l'unité de transmission pyrotechnique est maintenue en position par des moyens de calage.

Plusieurs exemples de réalisation sont décrits dans le présent exposé. Toutefois, sauf précision contraire, les caractéristiques décrites en liaison avec un exemple de réalisation quelconque peuvent être appliquées à un autre exemple de réalisation.

L'invention sera bien comprise et ses avantages apparaîtront mieux, à la lecture de la description détaillée qui suit, d'exemples de réalisation représentés à titre non limitatif. La description se réfère aux dessins annexés sur lesquels :
- la figure 1 est une vue en perspective, partiellement découpée, d'une munition selon un premier exemple de réalisation de la présente invention,
- la figure 2 est une vue en coupe longitudinale selon II-II de la figure 1, sur laquelle, pour des raisons de simplification, seuls certains éléments sont montrés en coupe,
- la figure 3 est une vue en coupe longitudinale selon III-III de la figure 1, sur laquelle, pour des raisons de simplification, seuls certains éléments sont montrés en coupe,
- les figures 4A à 4F illustrent différentes étapes successives d'un exemple de mise en oeuvre du procédé de fabrication d'une munition telle que représentée sur les figures 1 à 3,
- les figures 5 à 7 illustrent différentes variantes de couplage entre une unité de transmission pyrotechnique et la charge explosive,
- les figures 8 et 9 illustrent différentes variantes de couplage entre une unité de transmission pyrotechnique et le dispositif de mise à feu.

Sur la figure 1, on a représenté une munition 10 selon un premier exemple de réalisation de la présente invention, comprenant un corps allongé 12 d'axe A-A' formé d'un premier tronçon 14 ou tronçon avant en ogive, effilé vers son extrémité avant 12a, et d'un second tronçon 16 ou tronçon arrière, légèrement rétréci vers son extrémité arrière 12b. Selon une variante de réalisation, le corps 12 de munition pourrait prendre toute autre forme allongée.

Le corps 12 présente, dans l'exemple, une ouverture 18 à son extrémité avant 12a, et une ouverture 19 à son extrémité arrière 12b.

Dans toute la présente demande, on dira que l'avant de la munition correspond à son côté dirigé dans le sens du mouvement (i.e. en direction de la cible), et que l'arrière de la munition correspond à son côté opposé dans la direction de l'axe A-A'.

Comme illustré sur la figure 2, un dispositif de mise à feu ou détonateur 20 est situé au voisinage de l'extrémité arrière 12b du corps 12. Dans l'exemple illustré, plus précisément, le dispositif de mise à feu 20 est inséré à l'intérieur d'une gaine de réception 21 prévue à l'extrémité arrière du corps 12 (ci-après gaine arrière).

A son extrémité avant 12a, le corps 12 abrite un élément fonctionnel 22, notamment un organe de commande balistique tel qu'un autodirecteur pour le guidage de la munition, un détecteur de proximité permettant le déclenchement de la munition à proximité de la cible ou un altimètre. Dans l'exemple, cet élément fonctionnel 22 est disposé à l'intérieur d'une gaine de réception avant 23, qui vient obturer l'ouverture précitée 18.

L'élément fonctionnel 22 et le dispositif de mise à feu 20 sont alimentés par un organe d'alimentation 34 (représenté sur la figure 2), situé généralement hors du corps 12 de la munition, par l'intermédiaire de conduits électriques 31, 32. Dans l'exemple, les conduits électriques 31, 32 s'étendent respectivement depuis l'élément fonctionnel 22 et le dispositif de mise à feu 20 jusqu'à une zone d'alimentation 30 située ici au voisinage du milieu du corps 12 dans la direction axiale A-A'. La zone d'alimentation 30 comporte une ouverture 33 vers l'extérieur du corps 12 par laquelle les conduits électriques 31, 32 sont connectés à l'organe d'alimentation 34. L'organe d'alimentation 34 est par exemple une éolienne, notamment une éolienne montée sur le corps 12 de la munition, à l'extérieur de celui-ci.

La munition comprend en outre deux puits d'ancrage 71, 72 formées dans le corps 12, et permettant son raccordement à une plateforme d'emport de l'avion, l'hélicoptère ou le drone sur lequel la munition est par exemple montée. Dans l'exemple, les zones d'ancrages 71, 72 sont situées de part et d'autre de la zone d'alimentation 30, en direction axiale. Les puits 71, 72 sont par exemple destinés à recevoir des anneaux pour la suspension de la munition 10 à la plateforme d'emport.

Une charge explosive 40, illustrée sur les figures 2 et 3, remplit l'espace avant de la munition 10, délimité par la paroi interne du corps 12 et la gaine avant 23, sur une longueur L1 mesurée depuis l'extrémité avant 12a de la munition 10. La charge explosive 40 n'est pas en contact direct avec le dispositif de mise à feu 20 qui est, comme décrit ci-dessus, situé à l'extrémité arrière 12b du corps 12.

Dans l'exemple illustré, la longueur L1 représente un peu plus du tiers de la longueur totale L de la munition 10 (voir la figure 3).

La charge explosive 40 peut être constituée d'un composite, notamment à base d'aluminium (Al), d'hexogène (RDX) et d'un liant polyuréthane. Un exemple de composition pouvant être utilisée est celle référencée PBXN-109. Toute autre composition adaptée peut cependant convenir.

Une charge inerte 50, présentant une densité identique ou sensiblement identique à celle de la charge explosive 40, est interposée entre la charge explosive 40 et la gaine arrière 21. La charge inerte 50 peut être un matériau plastique adapté, notamment un matériau à matrice polyuréthane comprenant une charge minérale.

Dans l'exemple, la charge explosive 40, la charge inerte 50 et le dispositif de mise à feu 20 sont donc situés l'un à la suite de l'autre dans la direction de l'axe A-A', dans cet ordre, à l'intérieur du corps 12 de la munition. En particulier, dans l'exemple, l'interface 52 entre la charge explosive 40 et la charge inerte 50, représentée sur les figures 1 et 3, s'étend perpendiculairement à l'axe A-A'. La gaine arrière 21 et donc le dispositif de mise à feu 20, sont par ailleurs entourés par la charge inerte 50.

Comme illustré sur la figure 3, la charge explosive 40 est reliée au dispositif de mise à feu 20 par des moyens de transmission pyrotechnique comprenant ici deux unités de transmission pyrotechnique 60 traversant la charge inerte 50.

Dans l'exemple, les deux unités de transmission 60 sont disposées symétriquement de part et d'autre de l'axe A-A' et s'étendent chacune parallèlement à cet axe.

Chaque unité de transmission pyrotechnique 60 comprend ici une première extrémité ou extrémité avant sous la forme d'un premier relais d'amorçage 66 couplé avec la charge explosive 40, une seconde extrémité ou extrémité arrière sous la forme d'un second relais d'amorçage 62 couplé au dispositif de mise à feu 20 de la munition 10, et une rallonge pyrotechnique 64 reliant entre elles les deux extrémités précitées.

Cette rallonge pyrotechnique 64 est un élément allongé : elle est donc essentiellement dirigée selon son axe principal, ou axe longitudinal, le long duquel on peut mesurer sa longueur et qui dans les exemples illustrés est parallèle à l'axe A-A' du corps 18, et qui peut être confondu avec lui (cas de figure non illustré avec une unique unité de transmission pyrotechnique 60 coaxiale avec le corps 12).

La largeur de la rallonge pyrotechnique 64 est définie comme étant la dimension radiale maximale, c'est-à-dire sa dimension la plus importante mesurée en section transversale, c'est-à-dire perpendiculairement à son axe principal.

Le premier relais d'amorçage 66, la rallonge 64 et le second relais d'amorçage 62 peuvent par exemple être constitués d'une gaine externe en métal ou en plastique, remplie d'un composé explosif permettant de transmettre la détonation du dispositif de mise à feu 20 jusqu'à la charge explosive 40.

Dans l'exemple illustré sur les figures 1 à 3, le second relais d'amorçage 62 est emboîté autour de la gaine arrière 21 et donc en contact direct avec celle-ci. En particulier, la gaine 21 présente une forme sensiblement cylindrique, et le second relais d'amorçage 62 présente une forme complémentaire, notamment en portion d'anneau, lui permettant d'épouser le contour de la gaine. Dans ce cas, la gaine 21 présente une épaisseur suffisamment faible pour qu'une détonation puisse se propager par influence depuis le dispositif de mise à feu 20 jusqu'à l'unité de transmission pyrotechnique 60.

La fonction du second relais d'amorçage 62 est ici d'augmenter la surface de l'onde de détonation issue du dispositif de mise à feu, pour garantir sa bonne transmission ultérieure.

Selon un autre exemple, en l'absence de gaine arrière 21, ou si la gaine arrière 21 présente au moins une ouverture laissant en partie entrevoir le dispositif de mise à feu 20, le second relais d'amorçage 62 pourrait aussi être directement en contact avec le dispositif de mise à feu 20.

Selon encore un autre exemple illustré sur la figure 8, l'unité de transmission pyrotechnique 60 peut être séparée de la gaine 21 ou, en l'absence de gaine 21, du dispositif de mise à feu 20, par une couche de matériau inerte, notamment un matériau inerte formant partie de la charge inerte 50. Dans ce cas, l'épaisseur de la couche de matériau inerte est suffisamment fine pour que la détonation initiée par le dispositif de mise à feu 20 puisse se propager par influence jusque dans l'unité de transmission pyrotechnique 60 et ainsi jusqu'à la charge explosive 40. De préférence, l'épaisseur de la couche de matériau inerte n'excède pas 30mm.

Dans l'exemple, la rallonge pyrotechnique 64 comprend un tube rigide, de diamètre constant, rempli d'explosif.

Toujours dans l'exemple, le premier relais d'amorçage 66 présente une forme tronconique, évasée vers son extrémité libre, qui permet la conformation de l'onde de détonation provenant du dispositif de mise à feu 20 et transmise par la rallonge pyrotechnique 64 jusqu'au premier relais d'amorçage 66, par exemple l'augmentation de son diamètre pour une détonation plus efficace de la charge explosive.

Le premier relais d'amorçage 66, en particulier son extrémité évasée, est ici noyé à l'intérieur de la charge explosive 40.

Selon une autre variante illustrée sur la figure 5, le premier relais d'amorçage 66 peut être relié à la charge explosive 40 en étant simplement appuyé sur la surface libre de ladite charge explosive 40, notamment par son extrémité évasée.

Selon encore une autre variante illustrée sur la figure 6, le premier relais d'amorçage 66 peut encore être collé sur la charge explosive 40 par une couche d'adhésif 91 disposée entre la surface de la charge explosive 40 et une surface du relais d'amorçage 66, notamment sa surface d'extrémité dont la section est ici la plus grande.

Selon encore une autre variante illustrée sur la figure 7, l'une ou chaque unité de transmission pyrotechnique 60 peut être couplée à la charge explosive par une couche en matériau inerte 92 constitutif de la charge inerte 50, ladite couche 92 étant suffisamment mince pour permettre la propagation de la détonation.

On notera que le second relais d'amorçage 62, la rallonge pyrotechnique 64 et le premier relais d'amorçage 66, décrits ci-dessus, pourront être remplacés par tout autre élément permettant la transmission d'une détonation entre le dispositif de mise à feu et la charge explosive. Les caractéristiques décrites ci-dessus en liaison avec les unités de transmission pyrotechnique 60 restent applicables à toute autre unité de transmission pyrotechnique présentant une forme ou une configuration différente de celles décrites et/ou illustrées, en restant dans les limites de l'invention telle que définie dans les revendications de la présente demande de brevet.

Dans l'exemple illustré, la charge inerte 50 noie, enrobe ou entoure tout ou partie des unités de transmission pyrotechnique 60 et notamment la rallonge pyrotechnique 64. On notera que selon un exemple de réalisation non illustré, au moins une unité de transmission pyrotechnique 60 (et sa rallonge pyrotechnique 64) pourrait contourner la charge inerte 50 et coupler le dispositif de mise à feu 20 à la charge explosive 40 en passant dans un espace formé entre la charge inerte 50 et la face interne du corps 12 de munition.

Par ailleurs, si dans l'exemple illustré, la charge inerte 50 remplit tout le volume situé entre la charge explosive 40 et la gaine arrière 21 recevant le dispositif de mise à feu 20, entourant ainsi une partie de ladite gaine 21, il est aussi possible qu'un espace libre soit conservé entre la charge inerte 50 et l'arrière de la munition, et plus particulièrement entre la charge inerte 50 et la gaine arrière 21 ou le dispositif de mise à feu 20. Un tel mode de réalisation est illustré sur la figure 9.

Un exemple de mise en oeuvre du procédé de fabrication d'une munition 10 telle que définie ci-dessus va à présent être décrit plus en détail.

Dans une première étape du procédé illustrée sur la figure 4A, on fournit un corps allongé 12 tel que décrit précédemment et représenté sur la figure 1. Le corps 12 est vide et présente une ouverture 19 au moins à son extrémité arrière 12b. Dans l'exemple, comme indiqué précédemment, le corps 12 présente également une ouverture 18 à son extrémité avant 12a.

Dans une seconde étape illustrée sur la figure 4B, on introduit et on place, à l'intérieur du corps 12, la gaine avant 23 ainsi que les conduits électriques 31, 32.

Dans l'exemple, la gaine avant 23 vient alors obturer l'ouverture 18 formée à l'extrémité avant 12a du corps 12.

Le premier conduit électrique 31 est relié à la gaine avant 23 puis à la zone d'alimentation 30. Le second conduit 32 est relié par l'une de ses extrémités à la zone d'alimentation 30. Son autre extrémité est libre et, de par la rigidité du conduit 32, se maintient au voisinage de l'ouverture arrière 19.

Eventuellement, préalablement à cette seconde étape, on revêt la paroi interne du corps 12 d'un lieur.

Dans une troisième étape du procédé illustrée sur la figure 4C, un composé explosif 40 pâteux est coulé, par l'ouverture 19, à l'intérieur du corps 12. Pour faciliter cette étape, on place de préférence le corps 12 en position verticale, son extrémité avant 12a dirigée vers le bas. De cette manière, le composé explosif 40 vient remplir la partie avant du corps 12, en entourant notamment la gaine avant 23 et une partie du premier conduit 31.

Dans une quatrième étape du procédé illustrée sur la figure 4D, alors que le composé explosif 40 est toujours à l'état pâteux, les deux unités de transmission pyrotechnique 60 sont introduites à l'intérieur du corps 12 et placées dans celui-ci de sorte qu'une extrémité de chacune d'elles, notamment le premier relais d'amorçage 66 et éventuellement un tronçon de la rallonge pyrotechnique 64, soit noyée dans le composé explosif 40.

Dans une cinquième étape du procédé, les unités de transmission pyrotechnique 60 sont maintenues en position à l'intérieur du corps par des outils de calage adaptés 84.

Dans une sixième étape du procédé, le corps 12, incluant le composé explosif pâteux 40, est conditionné pour assurer la solidification dudit composé 40 et l'obtention d'une charge explosive solide adhérant à la paroi interne du corps 12. Lorsque le composé explosif 40 contient un liant réticulable et son réticulant, la solidification intervient par réticulation du liant. Lorsque, selon une variante, le composé explosif 40 est fondu, la solidification est obtenue par abaissement de la température.

La solidification du composé explosif assure l'emprisonnement de l'extrémité (le premier relais d'amorçage 66 et éventuellement un tronçon de la rallonge pyrotechnique 64) de chaque unité de transmission pyrotechnique 60 dans la masse de la charge explosive 40.

A ce stade, les outils de calage des unités de transmission pyrotechnique 60 peuvent être extraits ou laissés en place s'ils sont démontables au cours d'étapes suivantes du procédé.

Dans une septième étape du procédé illustré sur la figure 4E, la gaine arrière 21 est préalablement disposée à l'emplacement souhaité puis un matériau inerte 50 est introduit dans le volume interne restant libre du corps 12 de la munition, de sorte qu'il vient en contact avec la surface libre de la charge explosive 40, emprisonne les unités de transmission pyrotechnique 60 et entoure la gaine arrière 21.

Le matériau inerte 50 est coulé à l'état pâteux puis solidifié, par exemple par réticulation, dans le volume interne libre du corps 12.

Le procédé est poursuivi dans une huitième étape illustrée sur la figure 4F, pouvant notamment être réalisée lors d'une utilisation ultérieure de la munition. Un dispositif de mise à feu 20 est rapporté à l'intérieur de la gaine arrière 21 et un organe fonctionnel 22 du type organe de commande balistique est logé dans la gaine avant 23. L'organe fonctionnel 22 est alors relié au premier conduit 31 et le dispositif de mise à feu 20, au second conduit 32.

Enfin, l'ouverture 19 située à l'extrémité arrière 12b du corps de bombe 12 est obturée par un écrou 74.

L'exemple de mise en oeuvre décrit ci-dessus n'est cependant pas limitatif. Les variantes suivantes, notamment, pourront être envisagées.

Selon une première variante de mise en oeuvre, le composé explosif pâteux 40 peut être solidifié avant l'introduction de la ou des unités de transmission pyrotechnique 60 dans le corps 12 de la munition 10.

Selon une seconde variante de mise en oeuvre, la charge explosive 40 peut se présenter sous la forme d'un bloc préformé adapté à être introduit à l'intérieur du corps 12 de la munition et à coopérer par complémentarité de forme avec les parois internes de ce dernier.

Dans ces deux cas de figure, chaque unité de transmission 60 peut être collée, notamment par son extrémité (le premier relais d'amorçage 66 ou en l'absence de ce dernier, la rallonge pyrotechnique 64), sur la surface libre de ladite charge explosive 40.

Les unités de transmission pyrotechnique 60 peuvent également être simplement en contact avec la charge explosive 40 ou positionnées à faible distance de celle-ci. Dans ce cas, la charge inerte 50 peut ainsi être introduite avant les unités de transmission pyrotechnique 60, notamment si elle est introduite dans le corps 12 dans un état non encore solidifié. Ainsi, selon un exemple de mise en oeuvre, la charge explosive est mise en place tout d'abord et solidifiée, puis la charge inerte est coulée à l'état pâteux, et l'unité de transmission pyrotechnique 60 est introduite de telle sorte que son extrémité du côté de la charge explosive 40 (le premier relais d'amorçage 66 ou en l'absence de ce dernier, la rallonge pyrotechnique 64) vienne en contact avec la charge explosive 40 ou de telle sorte que cette extrémité soit placée à proximité de ladite charge explosive 40 en étant séparée par une couche mince de matériau inerte, notamment inférieure ou égale à 30mm.

Selon une troisième variante du procédé, au moins un tube vide est positionné longitudinalement dans le corps de la munition vide, une de ses extrémités plongeant dans le corps 12 jusqu'au niveau prévu pour le matériau explosif 40, l'autre extrémité étant située en partie arrière en vue de la connexion avec le dispositif de mise à feu 20. Un composé explosif pâteux 40 est ensuite coulé via ledit tube pour remplir un volume dans la zone avant de la munition (volume prévu pour la charge explosive) et le volume interne du tube. On comprend dans ce cas que la viscosité de la pâte doit être suffisamment faible pour pouvoir assurer l'écoulement de la pâte dans le tube, ledit tube formant au moins un tronçon de la rallonge pyrotechnique 64 et éventuellement le premier relais d'amorçage 66.

Le corps 12 de la munition est ensuite conditionné pour obtenir le durcissement du matériau explosif pâteux 40. Après solidification, le tube est soit laissé en place, soit extrait. On obtient ainsi un bloc monolithique constitué de la charge explosive 40 en partie avant de la munition 10 prolongé par un barreau d'explosif, éventuellement contenu dans le tube s'il est laissé en place, constituant tout ou partie de l'unité de transmission pyrotechnique 60. Les étapes suivantes sont identiques à celles décrites précédemment en liaison avec le premier exemple de mise en oeuvre du procédé.

Selon une quatrième variante du procédé, lorsque l'architecture du corps de munition 12 le permet, la charge explosive 40 et la ou les unités de transmission pyrotechnique 60 constituent un ensemble préformé (par exemple obtenu par formage dans un moule). Cet ensemble est introduit et collé dans le corps 12, et coopère par complémentarité de forme avec la surface interne de la partie avant du corps de la munition 12. Les étapes suivantes sont identiques à celles décrites précédemment en liaison avec le premier exemple de mise en oeuvre du procédé.

## Revendications

1. Munition (10) comprenant un corps (12) allongé s'étendant selon un axe (A-A') et abritant une charge explosive (40) et une charge inerte (50), et comprenant en outre un dispositif de mise à feu (20), **caractérisée en ce qu'**au moins une partie de la charge inerte (50) est interposée entre le dispositif de mise à feu (20) et ladite charge explosive (40), **en ce que** ladite munition comprend en outre au moins une unité de transmission pyrotechnique (60) munie d'une rallonge pyrotechnique (64), ladite unité de transmission pyrotechnique (60) couplant le dispositif de mise à feu (20) à la charge explosive (40), pour permettre la mise en détonation de ladite charge explosive (40) sous l'action du dispositif de mise à feu (20).

2. Munition (10) selon la revendication 1, dans laquelle le dispositif de mise à feu (20) est disposé à son extrémité arrière et la charge explosive (40) est disposée à son extrémité avant.

3. Munition (10) selon la revendication 1 ou 2, dans laquelle l'unité de transmission pyrotechnique est au moins partiellement noyée dans la charge inerte.

4. Munition (10) selon l'une quelconque des revendications 1 à 3, dans laquelle la charge explosive (40), la charge inerte (50) et le dispositif de mise à feu (20) sont situés, dans cet ordre, l'un à la suite de l'autre à l'intérieur du corps (12), dans la direction axiale dudit corps (12), la charge explosive (40) étant la plus proche de l'avant de la munition (10).

5. Munition (10) selon l'une quelconque des revendications 1 à 4, comprenant au moins deux unités de transmission pyrotechnique (60) espacées l'une de l'autre.

6. Munition (10) selon l'une quelconque des revendications 1 à 5, dans laquelle la rallonge pyrotechnique (64) est formée par un tube rigide ou souple contenant un composé explosif.

7. Munition (10) selon l'une quelconque des revendications 1 à 5, dans laquelle la rallonge pyrotechnique (64) est formée par un cordon rigide de forme quelconque, réalisé dans un composé explosif.

8. Munition (10) selon l'une quelconque des revendications 1 à 7, dans laquelle la rallonge pyrotechnique (64) présente une dimension radiale maximale au moins 5 fois inférieure au diamètre maximal de la munition, de préférence au moins 20 fois inférieure à ce diamètre.

9. Munition (10) selon l'une quelconque des revendications 1 à 8, dans laquelle la rallonge pyrotechnique est plus longue que large, notamment au moins 10 fois plus longue que large, de préférence au moins 20 fois plus longue que large.

10. Munition (10) selon l'une quelconque des revendications 1 à 9, dans laquelle la longueur de la rallonge pyrotechnique est au moins égale à 1/2 fois, de préférence au moins 2/3 fois la longueur totale de la munition.

11. Munition selon l'une quelconque des revendications 1 à 10, dans laquelle l'unité de transmission pyrotechnique (60) comprend en outre un premier relais d'amorçage (66) couplant ladite rallonge pyrotechnique (64) à la charge explosive (40).

12. Munition (10) selon la revendication 11, dans laquelle le premier relais d'amorçage (66) est séparé de la charge explosive (40) par une couche de matériau inerte, notamment une couche de matériau inerte formant partie de la charge inerte (50).

13. Munition selon l'une quelconque des revendications 1 à 12, dans laquelle la rallonge pyrotechnique (64) comprend un seul composé explosif de composition homogène.

14. Chargement adapté à être intégré à une munition selon l'une quelconque des revendications 1 à 13, comprenant une charge explosive (40) et une charge inerte (50), et comprenant en outre au moins une unité de transmission pyrotechnique (60) munie d'une rallonge pyrotechnique, ladite unité de transmission pyrotechnique étant adaptée à transmettre à ladite charge explosive (40) une détonation initiée à distance, du côté de la charge inerte (50) opposé à ladite charge explosive (40).

15. Procédé de fabrication d'une munition (10) selon l'une quelconque des revendications 1 à 13, **caractérisé en ce qu'**il comprend au moins les étapes suivantes :
a) on fournit un corps creux allongé (12) comportant au moins une ouverture d'introduction (19) à l'une de ses extrémités (12b),
b) on introduit dans le corps (12) une charge explosive (40), une charge inerte (50) et au moins une unité de transmission pyrotechnique (60) munie d'une rallonge pyrotechnique (64), de sorte que l'unité de transmission pyrotechnique (60) soit couplée à la charge explosive (40),
c) on couple l'unité de transmission pyrotechnique (60) à un dispositif de mise à feu (20),
la charge inerte (50) étant alors interposée entre le dispositif de mise à feu (20) et ladite charge explosive (40), et l'unité de transmission pyrotechnique permettant la mise en détonation de ladite charge explosive (40) sous l'action du dispositif de mise à feu (20).

## Patentansprüche

1. Munition (10), umfassend einen langgestreckten Körper (12), der sich entlang einer Achse (A-A') erstreckt und eine Sprengladung (40) und eine inerte Ladung (50) enthält, sowie ferner umfassend eine Zündungsvorrichtung (20), **dadurch gekennzeichnet, dass** wenigstens ein Teil der inerten Ladung (50) zwischen der Zündungsvorrichtung (20) und der Sprengladung (40) angeordnet ist, dass die Munition ferner wenigstens eine pyrotechnische Übertragungseinheit (60), welche mit einem pyrotechnischen Verlängerungsstück (64) versehen ist, umfasst, wobei die pyrotechnische Übertragungseinheit (60) die Zündungsvorrichtung (20) mit der Sprengladung (40) koppelt, um zu ermöglichen, die Sprengladung (40) unter der Wirkung der Zündungsvorrichtung (20) zur Detonation zu bringen.

2. Munition (10) nach Anspruch 1, wobei die Zündungsvorrichtung (20) an ihrem hinteren Ende angeordnet ist und die Sprengladung (40) an ihrem vorderen Ende angeordnet ist.

3. Munition (10) nach Anspruch 1 oder 2, wobei die pyrotechnische Übertragungseinheit wenigstens teilweise in die inerte Ladung eingebettet ist.

4. Munition (10) nach einem der Ansprüche 1 bis 3, wobei die Sprengladung (40), die inerte Ladung (50) und die Zündungsvorrichtung (20) in dieser Reihenfolge nacheinander innerhalb des Körpers (12), in der axialen Richtung des Körpers (12) angeordnet sind, wobei die Sprengladung (40) dem Vorderteil der Munition (10) am nächsten gelegen ist.

5. Munition (10) nach einem der Ansprüche 1 bis 4, umfassend wenigstens zwei voneinander beabstandete pyrotechnische Übertragungseinheiten (60).

6. Munition (10) nach einem der Ansprüche 1 bis 5, wobei das pyrotechnische Verlängerungsstück (64) durch ein eine explosive Verbindung enthaltendes starres oder flexibles Rohr gebildet ist.

7. Munition (10) nach einem der Ansprüche 1 bis 5, wobei das pyrotechnische Verlängerungsstück (64) durch eine starre Schnur beliebiger Form, die aus einer explosiven Verbindung gefertigt ist, gebildet ist.

8. Munition (10) nach einem der Ansprüche 1 bis 7, wobei das pyrotechnische Verlängerungsstück (64) eine maximale radiale Abmessung aufweist, die wenigstens fünfmal kleiner als der maximale Durchmesser der Munition, vorzugsweise wenigstens zwanzigmal kleiner als dieser Durchmesser ist.

9. Munition (10) nach einem der Ansprüche 1 bis 8, wobei das pyrotechnische Verlängerungsstück länger als breit ist, insbesondere wenigstens zehnmal länger als breit, vorzugsweise wenigstens zwanzigmal länger als breit ist.

10. Munition (10) nach einem der Ansprüche 1 bis 9, wobei die Länge des pyrotechnischen Verlängerungsstücks wenigstens gleich 1/2-mal, vorzugsweise wenigstens 2/3-mal so groß wie die Gesamtlänge der Munition ist.

11. Munition nach einem der Ansprüche 1 bis 10, wobei die pyrotechnische Übertragungseinheit (60) ferner ein erstes Zündrelais (66), das das pyrotechnische Verlängerungsstück (64) mit der Sprengladung (40) koppelt, umfasst.

12. Munition (10) nach Anspruch 11, wobei das erste Zündrelais (66) von der Sprengladung (40) durch eine Schicht aus inertem Material, insbesondere eine Schicht aus inertem Material, das einen Teil der inerten Ladung (50) bildet, getrennt ist.

13. Munition nach einem der Ansprüche 1 bis 12, wobei das pyrotechnische Verlängerungsstück (64) eine einzige explosive Verbindung mit homogener Zusammensetzung umfasst.

14. Ladung, die dazu ausgelegt ist, in eine Munition nach einem der Ansprüche 1 bis 13 integriert zu werden, umfassend eine Sprengladung (40) und eine inerte Ladung (50) sowie ferner umfassend wenigstens eine pyrotechnische Übertragungseinheit (60), die mit einem pyrotechnischen Verlängerungsstück versehen ist, wobei die pyrotechnische Übertragungseinheit dazu ausgelegt ist, auf die Sprengladung (40) eine auf der von der Sprengladung (40) abgewandten Seite der inerten Ladung (50) ferninitiierte Detonation zu übertragen.

15. Verfahren zur Herstellung einer Munition (10) nach einem der Ansprüche 1 bis 13, **dadurch gekennzeichnet, dass** es wenigstens die folgenden Schritte umfasst:
a) es wird ein langgestreckter Hohlkörper (12), der wenigstens eine Einführöffnung (19) an einem seiner Enden (12b) umfasst, bereitgestellt,
b) in den Körper (12) werden eine Sprengladung (40), eine inerte Ladung (50) und wenigstens eine pyrotechnische Übertragungseinheit (60), die mit einem pyrotechnischen Verlängerungsstück (64) versehen ist, eingeführt, so dass die pyrotechnische Übertragungseinheit (60) mit der Sprengladung (40) gekoppelt ist,
c) die pyrotechnische Übertragungseinheit (60) wird mit einer Zündungsvorrichtung (20) gekoppelt,
wobei die inerte Ladung (50) nun zwischen der Zündungsvorrichtung (20) und der Sprengladung (40) angeordnet ist und wobei die pyrotechnische Übertragungseinheit ermöglicht, die Sprengladung (40) unter der Wirkung der Zündungsvorrichtung (20) zur Detonation zu bringen.

## Claims

1. Munition (10) comprising an elongate casing (12) extending along an axis (A-A') and housing an explosive charge (40) and an inert charge (50), and further comprising a firing device (20), the munition being **characterized in that** at least a portion of the inert charge (50) is interposed between the firing device (20) and said explosive charge (40), and **in that** said munition further comprises at least one pyrotechnic transmission unit (60) provided with a pyrotechnic extension (64), said pyrotechnic transmission unit (60) coupling the firing device (20) to the explosive charge (40) to allow said explosive charge (40) to be detonated by the action of the firing device (20).

2. Munition (10) according to claim 1, wherein the firing device (20) is positioned at its rear end and the explosive charge (40) is positioned at its front end.

3. Munition (10) according to claim 1 or 2, wherein the pyrotechnic transmission unit is at least partially embedded in the inert charge.

4. Munition (10) according to any of claims 1 to 3, wherein the explosive charge (40), the inert charge (50) and the firing device (20) are situated inside the casing (12) in that order one after the other in the axial direction of said casing (12), the explosive charge (40) being closest to the front of the munition (10).

5. Munition (10) according to any of claims 1 to 4, comprising at least two pyrotechnic transmission units (60) spaced apart from each other.

6. Munition (10) according to any of claims 1 to 5, wherein the pyrotechnic extension (64) is formed by a rigid or flexible tube containing an explosive compound.

7. Munition (10) according to any of claims 1 to 5, wherein the pyrotechnic extension (64) is formed by a rigid cord of any shape, produced from an explosive compound.

8. Munition (10) according to any of claims 1 to 7, wherein the pyrotechnic extension (64) has a maximum radial dimension that is at least 5 times smaller than the maximum diameter of the munition, preferably at least 20 times smaller than said diameter.

9. Munition (10) according to any of claims 1 to 8, wherein the pyrotechnic extension is longer than it is wide, in particular at least 10 times longer than it is wide, preferably at least 20 times longer than it is wide.

10. Munition (10) according to any of claims 1 to 9, wherein the length of the pyrotechnic extension is at least 1/2, preferably at least 2/3, the total length of the munition.

11. Munition (10) according to any of claims 1 to 10, wherein the pyrotechnic transmission unit (60) further comprises a first booster (66) coupling said pyrotechnic extension (64) to the explosive charge (40).

12. Munition (10) according to claim 11, wherein the first booster (66) is separated from the explosive charge (40) by a layer of inert material, in particular a layer of inert material forming part of the inert charge (50).

13. Munition (10) according to any of claims 1 to 12, wherein the pyrotechnic extension (64) comprises a single explosive compound of homogeneous composition.

14. Filler material for integration into a munition according to any of claims 1 to 13, comprising an explosive charge (40) and an inert charge (50), and further comprising at least one pyrotechnic transmission unit (60) provided with a pyrotechnic extension, said pyrotechnic transmission unit being adapted to transmit a remotely initiated detonation to said explosive charge (40) from the end of the inert charge (50) remote from said explosive charge (40).

15. Method of manufacturing a munition (10) according to any of claims 1 to 13, **characterized in that** it comprises at least the following steps:
a) providing an elongate hollow casing (12) including at least one inlet opening (19) at one of its ends (12b);
b) introducing an explosive charge (40), an inert charge (50) and at least one pyrotechnic transmission unit (60) provided with a pyrotechnic extension (64) into the casing (12) in a manner such that the pyrotechnic transmission unit (60) is coupled to the explosive charge (40); and
c) coupling the pyrotechnic transmission unit (60) to a firing device (20);
the inert charge (50) then being interposed between the firing device (20) and said explosive charge (40), and the pyrotechnic transmission unit enabling said explosive charge (40) to detonate under the action of the firing device (20).
